# EUROPÄISCHE PATENTSCHRIFT

(11) **EP 1 790 813 B1**
(45) Veröffentlichungstag und Bekanntmachung des Hinweises auf die Patenterteilung: **21.07.2010**
(21) Anmeldenummer: 06020999.6
(22) Anmeldetag: 06.10.2006
(51) Int. Cl.: E05D 15/52, E05D 15/30

(54) **Ecklageranordnung für Fenster, Türen oder dergleichen**
Corner support for windows, doors or the same
Support d'angle pour fenêtres, portes ou similaires

(30) Priorität: 23.11.2005 DE 102005056151
(43) Veröffentlichungstag der Anmeldung: 30.05.2007
(73) Patentinhaber: ROTO FRANK AG, 70771 Leinfelden-Echterdingen (DE)
(72) Erfinder: Siegler, Martin, 73230 Kirchheim/Teck (DE)

(56) Entgegenhaltungen:
- DE-A1- 19 929 818

## Beschreibung

Die Erfindung betrifft eine Ecklageranordnung eines Fensters, einer Tür oder dgl. mit zumindest einem ersten, einem festen Rahmen zugeordneten (festrahmenseitigen) Beschlagteil und einem zweiten, einem Flügel zugeordneten (flügelrahmenseitigen) Beschlagteil, die zumindest im Betrieb gekoppelt sind.

Bei Fenstern, Türen oder dergleichen, mit einem fest stehenden Rahmen und einem dazu schwenk - und/oder kippbaren Flügel weist der Flügel häufig ein Eckband auf, welches in ein festrahmenseitiges Ecklager eingehängt wird, wobei sich das Eckband in der Regel auf dem festrahmenseitigen Ecklager abstützt. Zu Personenschäden kann es kommen, wenn sich das Eckband und damit der Flügel versehentlich vom Ecklager löst. Um das Fenster, die Türe oder dergleichen einbruchsicher zu gestalten, sollte ein Ausheben des Flügels beziehungsweise des Eckbands aus dem Ecklager erschwert oder unmöglich sein. Eine gattungsgemäße Ecklageranordnung ist aus Dokument DE 199 29 818 A1 bekannt.

Aufgabe der vorliegenden Erfindung ist es, eine Ecklageranordnung eines Fensters, einer Tür oder dergleichen bereitzustellen, bei der ein unbeabsichtigtes Trennen von Flügel und Rahmen zuverlässig verhindert wird.

Diese Aufgabe wird erfindungsgemäß mit einer Ecklageranordnung der eingangs genannten Art gelöst, bei der eine Aushängesicherung vorgesehen ist, die bei einem ersten Schließen des Flügels des Fensters, der Tür oder dgl. von einer Einhängeposition in eine Sicherungsposition überführbar ist. In der Einhängeposition können die Beschlagteile für den nachfolgenden Betrieb miteinander gekoppelt werden. Im Betrieb verbleibt die Aushängesicherung in der Sicherungsposition und hält das festrahmenseitige Beschlagteil und das flügelrahmenseitige Beschlagteil vorzugsweise miteinander in Verbindung. Dadurch wird ein unbeabsichtigtes Trennen der Beschlagteile und damit ein Aushängen beziehungsweise Ausheben des Flügels verhindert. Die Aushängesicherung wird beim ersten Schließen des Fensters automatisch und zwangsweise von der Einhängeposition in die Sicherungsposition überführt. Damit wird auch dem Fall vorgebeugt, in dem ein Monteur vergisst, die Aushängesicherung zu betätigen. Ist die Aushängesicherung in ihrer Sicherungsposition, kann der Flügel nicht mehr versehentlich oder in Fehlbedienung ausgehängt werden. Erfindungsgemäß kann eines der Beschlagteile als Eckband und das andere Beschlagteil als Schere beziehungsweise Lasche einer Scherengeometrie ausgebildet sein.

Erfindungsgemäss ist die Aushängesicherung längsverschieblich an einem Beschlagteil angeordnet ist. Dadurch kann die Aushängesicherung auf besonders einfache Art und Weise durch eine translatorische Bewegung beim ersten Schließen des Flügels in die Sicherungsposition überführt werden. Vorzugsweise ist die Aushängesicherung an einem Eckband längsverschieblich angeordnet.

Die Aushängesicherung weist einen Anschlag auf, der beim ersten Schließen des Flügels mit einem Betätigungsabschnitt eines Beschlagteils zum Überführen der Aushängesicherung von der Einhängeposition in die Sicherungsposition zusammen wirkt. Dabei kann der Betätigungsabschnitt beispielsweise an einer Lasche eines Beschlagteils ausgebildet sein, insbesondere das freie Ende einer Lasche einer Scherengeometrie sein. Weiterhin ist es möglich, dass der Betätigungsabschnitt an einem Koppelelement, insbesondere einem Bolzen, zum Koppeln der Beschlagteile ausgebildet ist. Beispielsweise kann der Schaft eines Bolzens den Betätigungsabschnitt darstellen. Der Anschlag kann beispielsweise als Mitnehmer, der mit der Aushängesicherung verbunden ist, oder als Ende eines Langlochs der Aushängesicherung, durch das ein Koppelelement, insbesondere ein Bolzen, ragt, ausgebildet sein. Weiterhin ist es denkbar, dass der Anschlag an der Aushängesicherung ausgebildet ist und die Lasche unmittelbar an der Aushängesicherung angreift.

Vorteilhafterweise ist zumindest eine Feststelleinrichtung vorgesehen, die die Aushängesicherung in der Einhängeposition und/oder in der Sicherungsposition hält. Durch das Feststellen der Aushängesicherung in der Einhängeposition wird sichergestellt, dass diese nicht versehentlich vor der Montage in die falsche Stellung rutscht und somit eine Montage des Flügels unmöglich macht. In der Sicherungsposition wird die Aushängesicherung vorzugsweise festgestellt, um ein versehentliches Aushängen des Flügels zu vermeiden. Eine Feststelleinrichtung kann beispielsweise als Erhebung am Beschlagteil, an dem die Aushängesicherung angeordnet ist, ausgebildet sein, so dass die Aushängesicherung nur mit erhöhter Kraft über die Erhebung geschoben werden kann. Zur Unterstützung der Feststellwirkung kann eine mit der Erhebung zusammenwirkende Ausnehmung oder Aussparung an der Aushängesicherung vorgesehen sein. Weiterhin ist es denkbar, als Feststelleinrichtung eine Prägung oder Erhebung an der Aushängesicherung vorzusehen, die in eine Vertiefung am entsprechenden Beschlagteil eingreift.

In bevorzugter Ausgestaltung der Erfindung kann die Aushängesicherung als an dem flügelseitigen Beschlagteil längsverschieblich angeordnetes Sicherungsblech ausgebildet sein. Beispielsweise kann die Aushängesicherung als Federstahlleiste ausgebildet sein. Dabei kann die Aushängesicherung im Querschnitt im Wesentlichen C-förmig ausgebildet sein und entlang einer Führung des zugeordneten Beschlagteils in Flügelumfangsrichtung längsbeweglich angeordnet sein.

Vorzugsweise weist die Aushängesicherung ein Langloch zur Aufnahme eines Koppelelements des festrahmenseitigen. Beschlagteils auf. Das Langloch kann beispielsweise in einer Federstahlleiste ausgebildet sein und sich ebenfalls in Flügelumfangsrichtung erstrecken.

Dabei kann das Langloch unterschiedliche Breiten aufweisen oder sich von einem Ende zum anderen Ende hin verjüngen. Beispielsweise kann das Langloch einen breiteren Abschnitt aufweisen, der als Öffnung für das Koppelelement dient. Durch die Öffnung kann das Koppelelement in der Einhängeposition der Aushängesicherung eingeführt werden. Der schmalere Abschnitt kann so ausgebildet sein, dass sich das Koppelelement durch den schmaleren Abschnitt hindurch nicht von dem die Aushängesicherung aufweisenden Beschlagteil trennen kann. Vorzugsweise befindet sich also das Koppelelement in der Sicherungsposition der Aushängesicherung im Bereich des schmaleren Abschnitts.

Besonders vorteilhaft ist es, wenn das Koppelelement als Bolzen mit verdicktem, insbesondere pilzkopfartigem, freiem Ende ausgebildet ist. Der breitere Abschnitt des Langlochs ist dabei so bemessen, dass das verdickte freie Ende des Bolzens durch das Langloch hindurch geschoben werden kann. Durch den schmaleren Abschnitts des Langlochs wird jedoch das verdeckte freie Ende hintergriffen, so dass die Beschlagteile untrennbar miteinander verbunden sind. Dabei kann durchaus vorgesehen sein, dass sich bis zu einem vorgegebenen oder vorgebbaren Öffnungswinkel des Flügels das Koppelelement im Bereich des breiteren Abschnitts des Langlochs befindet. Dies bedeutet, dass in diesem Bereich grundsätzlich ein Aushängen möglich wäre. Bis zu dem vorgegebenen Öffnungswinkel ist die Überschneidung zwischen Flügel und Rahmen (insbesondere Blendrahmen) jedoch noch so groß, dass ein Aushängen unmöglich wird.

Ein unbeabsichtigtes Aushängen des Flügels kann außerdem verhindert werden, wenn das flügelseitige Beschlagteil einen Hintergriff für das Koppelelement aufweist. Vorzugsweise erstreckt sich dieser Hintergriff in Verlängerung des schmaleren Abschnitts der Aushängesicherung und über dem breiteren Teil der Aushängesicherung, wenn sich die Aushängesicherung in der Sicherungsposition befindet.

In den Rahmen der Erfindung fällt außerdem ein Fenster, eine Tür oder dergleichen, mit einem festen Rahmen und/oder wenigstens einem Flügel, umfassend zumindest eine Ecklageranordnung.

Weitere Merkmale und Vorteile der Erfindung ergeben sich aus der nachfolgenden Beschreibung von Ausführungsbeispielen der Erfindung, anhand den Figuren der Zeichnung, die erfindungswesentliche Einzelheiten zeigen, und aus den Ansprüchen.

Bevorzugte Ausführungsbeispiele der Erfindung sind in der Zeichnung schematisch dargestellt und werden nachfolgend mit Bezug zu den Figuren der Zeichnung näher erläutert. Es zeigt:
- Fig. 1: ein flügelseitiges Beschlagteil und eine Aushängesicherung vor deren Befestigung am flügelseitigen Beschlagteil;
- Fig. 2a: ein flügelseitiges Beschlagteil mit einer Aushängesicherung in einer Einhängeposition in perspektivischer Darstellung;
- Fig. 2b: die Anordnung der Fig. 2a in einer Draufsicht von unten;
- Fig. 3a, 3b: den Figuren 2a, 2b entsprechende Darstellungen, wobei sich die Aushängesicherung in einer Sicherungsposition befindet;
- Fig. 4: eine perspektivische Darstellung einer Ecklageranordnung;
- Fig. 5: eine vergrößerte teilweise Detaildarstellung des Kopplungsbereichs der Beschlagteile der Ecklageranordnung;
- Fig. 6: eine alternative Ausführungsform des Kopplungsbereichs;
- Fig. 7a: eine Ecklageranordnung bei geöffnetem Flügel und sich in einer Einhängeposition befindlicher Aushängesicherung;
- Fig. 7b: eine Ecklageranordnung entsprechend der Fig. 7a in einer Momentaufnahme bei sich schließendem Flügel.

In der Fig. 1 ist ein flügelseitiges Beschlagteil 1 gezeigt, welches einen Führungsbereich 2 für eine Aushängesicherung 3 aufweist. Die Aushängesicherung 3 ist im Ausführungsbeispiel als Federstahlleiste ausgebildet. Sie ist im Querschnitt C-förmig ausgebildet, wobei die gebogenen Stege 4, 5 entsprechende Leisten 6 des Beschlagteils 1 hintergreifen. Der Führungsbereich 2 ist länger als die Leisten 4, 5, so dass sich die montierte Aushängesicherung 3 in Flügelumfangsrichtung 7 bewegen kann.

Die Aushängesicherung 3 weist ein Langloch 8 auf, welches sich ebenfalls in Flügelumfangsrichtung 7 erstreckt. Das Langloch 8 umfasst einen breiteren Bereich 9 und einen sich daran anschließenden schmaleren Bereich 10. An einem Ende weist die Aushängesicherung 3 eine Prägung 11 auf, die eine Feststelleinrichtung zur Lagefixierung der Aushängesicherung 3 in einer Sicherungsstellung darstellt. Das flügelseitige Beschlagteil 1 stellt ein Eckband einer Ecklageranordnung dar und ist zur Montage in einer Beschlagteilnut eines Flügels bestimmt.

Ausweislich der Figuren 2a, 2b ist die Aushängesicherung 3 am Beschlagteil 1 montiert. Die Aushängesicherung 3 befindet sich in einer Einhängeposition, so dass ein noch zu beschreibendes Koppelelement durch die breitere Öffnung 9 eingebracht werden kann. Das Beschlagteil 1 weist als Feststelleinrichtung eine Erhebung 15 auf, die die Aushängesicherung 3 in der Einhängeposition hält. Zum Verlagern der Aushängesicherung 3 in eine Sicherungsposition muss daher eine erhöhte Kraft aufgewendet werden.

Bei den Darstellungen gemäß der Figuren 3a, 3b ist die Aushängesicherung 3 in eine Sicherungsposition verschoben. Zumindest für größere Öffnungswinkel eines Flügels befindet sich ein hier nicht dargestelltes Koppelelement im schmaleren Bereich 10 des Langlochs 8 der Aushängesicherung 3.

Die Figur 4 zeigt eine Ecklageranordnung 20 mit dem flügelseitigen Beschlagteil 1 und einem festrahmenseitigen Beschlagteil 21, welches Bestandteil einer Scherengeometrie 22 ist. Das Beschlagteil 21 weist im Bereich seines freien Endes 23 ein Koppelelement 24 auf. Das Koppelelement 24 ist als Bolzen mit einem Bolzenschaft 25 und einem verdickten Ende 26 ausgebildet. Das verdickte Ende 26 ist pilzkopfartig. Das Koppelelement 24 durchgreift im Bereich des Langlochs 8 die Aushängesicherung 3. Über das Koppelelement 24 werden die Beschlagteile 1,21 im Betrieb aneinander gehalten, dadurch die Öffnung 10 ein Hintergriff des Koppelelements 24 erzeugt wird.

In der teilweisen Detaildarstellung der Figur 5 ist zu erkennen, dass das Koppelelement 24 mit einem Betätigungsabschnitt 27, der am Schaft 25 des Koppelelements angeordnet ist, mit einem Anschlag 28 der Aushängesicherung 3 zusammenwirkt. Der Anschlag 28 ist durch das Ende des Langlochs 8 gebildet. Bei einer Bewegung des Koppelelements 24 in Flügelumfangsrichtung nimmt das Koppelelement 24 die Aushängesicherung 3 mit, da der Betätigungsabschnitt 27 an dem Anschlag 28 angreift.

Die Mitnahme der Aushängesicherung 3 kann auch dadurch realisiert werden, dass gemäß der Figur 6 das freie Ende 23 des Beschlagteils 21 als Betätigungsabschnitt 30 ausgebildet ist, der an einem Mitnehmer 31, der mit der Aushängesicherung 3 verbunden ist, angreift. Der Mitnehmer 31 kann außerdem dazu verwendet werden, die Aushängesicherung 3, beispielsweise manuell, von einer Sicherungsposition in einer Einhängeposition zurück zu bewegen. Der Mitnehmer 31 weist einen Schlitz 32 auf, in den eine Lasche 33 greift, so dass die Aushängesicherung 3 und der Mitnehmer 31 starr miteinander verbunden sind.

In der Figur 7a ist einer Draufsicht auf die Ecklageranordnung 20 gezeigt. Eine festrahmenseitige Grundplatte 40 und das Beschlagteil 1 weisen einen Winkel > 90° zueinander auf. Dies bedeutet, dass ein Flügel geöffnet ist. In dieser Stellung kann ein Flügel eingehängt werden. Wird der Flügel nun zum ersten Mal geschlossen, so dass sich der Öffnungswinkel, wie in der Figur 7b gezeigt, verringert, bewegt sich das Koppelelement 24 in Pfeilrichtung 41, also insbesondere in Flügelumfangsrichtung. Dadurch nimmt das Koppelelement 24 oder das Beschlagteil 21 die Aushängesicherung 3 mit. Bei erneutem Öffnen des Flügels gelangt das Koppelelement 24 somit nur noch in den Bereich 10 des Langlochs 8 mit geringerer Breite. Der verdickte Abschnitt des Koppelelements 24 wird somit hintergriffen und das Beschlagteil 1 kann nicht vom Koppelelement 24 und somit vom Beschlagteil 21 abgehoben werden. Die Geometrie, insbesondere Länge, des breiteren Teils 9 des Langlochs 8 kann so beschaffen sein, dass ein Einhängen des Flügels über einen relativ großen Öffnungswinkelbereich, beispielsweise im Bereich 60° - 100°, ermöglicht wird.

Im Bereich 50 kann das Beschlagteil 1 einen Hintergriff, insbesondere ein Langloch aufweisen, dessen Breite so bemessen ist, dass es das verdickte Ende 26 des Koppelelements 24 zumindest bei sehr kleinen Öffnungswinkeln hintergreift.

## Patentansprüche

1. Ecklageranordnung (20) eines Fensters, Tür oder dergleichen mit zumindest einem ersten, einem festen Rahmen zugeordneten Beschlagteil (21) und einem zweiten, einem Flügel zugeordneten Beschlagteil (1), wobei die Beschlagteil (1, 21) zumindest im Betrieb gekoppelt sind, und wobei eine Aushängesicherung (3) vorgesehen ist, die eine unbeabsichtigte Trennung eines am ersten, dem festen Rahmen zugeordneten, Beschlagteil (21) befindlichen Koppelelementes (24) von dem zweiten, dem Flügel zugeordneten, Beschlagteil (1) verhindert, **dadurch gekennzeichnet, dass** die einen Anschlag (28, 31) aufweisende Aushängesicherung (3) längsverschieblich an dem zweiten Beschlagteil (1) angeordnet ist, und dass der Anschlag (28, 31) bei einem ersten Schließen des Flügels des Fensters, der Tür oder dergleichen mit einem Betätigungsabschnitt (27, 30) des ersten Beschlagteils (21) zum Überführen der Aushängesicherung (3) von einer Einhängeposition in eine Sicherungsposition zusammen wirkt.

2. Ecklageranordnung (20) nach einem der vorhergehenden Ansprüche, **dadurch gekennzeichnet, dass** zumindest eine Feststelleinrichtung (11, 15) vorgesehen ist, die die Aushängesicherung (3) in der Einhängeposition und/oder in der Sicherungsposition hält.

3. Ecklageranordnung (20) nach einem der vorhergehenden Ansprüche, **dadurch gekennzeichnet, dass** die Aushängesicherung (3) als an dem dem Flügel zugeordneten Beschlagteil (1) längsverschieblich angeordnetes Sicherungsblech ausgebildet ist.

4. Ecklageranordnung (20) nach einem der vorhergehenden Ansprüche, **dadurch gekennzeichnet, dass** die Aushängesicherung (3) ein Langloch (8) zur Aufnahme des Koppelelements (24) des dem festen Rahmen zugeordneten Beschlagteils (21) aufweist.

5. Ecklageranordnung (20) nach Anspruch 4, **dadurch gekennzeichnet, dass** das Langloch (8) unterschiedliche Breiten aufweist und /oder sich von dem einen Ende zum gegenüberliebenden Ende verjüngt.

6. Ecklageranordnung (20) nach einem der vorhergehenden Ansprüche, **dadurch gekennzeichnet, dass** das Koppelelement (24) als Bolzen mit verdicktem, insbesondere pilzkopfartigem, freiem Ende (26) ausgebildet ist.

7. Ecklageranordnung (20) nach einem der vorhergehenden Ansprüche, **dadurch gekennzeichnet, dass** das dem Flügel zugeordnete Beschlagteil (1) einen Hintergriff für das Koppelelement (24) aufweist.

8. Fenster, Tür oder dergleichen mit einer Ecklageranordnung nach einem der vorhergehenden Ansprüche.

## Claims

1. Corner support arrangement (20) of a window, door or the like, said corner support arrangement having at least one first fitting member (21), associated with a fixed frame, and a second fitting member (1), associated with a sash, wherein the fitting members (1, 21) are at least operatively coupled and wherein there is provided an unhinging protection means (3), which prevents an unintended separating of a first fitting member (21), associated with the fixed frame, from the second fitting member (1), associated with the sash, **characterized in that** the unhinging protection means (3), having a stop member (28, 31 ), is located so as to be longitudinally displaceable on the second fitting member (1), and **in that** the stop member (28, 31), for a first closing of the sash of the window, the door or the like, interacts with an actuating portion (27, 30) of the first fitting member (21) for transferring the unhinging protection means (3) from a hinging position into a securing position.

2. Corner support arrangement (20) according to the preceding claim, **characterized in that** there is provided at least one locking device (11, 15), which holds the unhinging protection means (3) in the hinging position and/or in the securing position.

3. Corner support arrangement (20) according to one of the preceding claims, **characterized in that** the unhinging protection means (3) is realized as a locking plate that is located so as to be longitudinally displaceable on the fitting member (1) that is associated with the sash.

4. Corner support arrangement (20) according to one of the preceding claims, **characterized in that** the unhinging protection means (3) has an elongate hole (8) for the accommodation of the coupling element (24) of the fitting member (21) that is associated with the fixed frame.

5. Corner support arrangement (20) according to Claim 4, **characterized in that** the elongate hole (8) has different widths and/or tapers from the one end towards the oppositely situated end.

6. Corner support arrangement (20) according to one of the preceding claims, **characterized in that** the coupling element (24) is realized as a bolt with a thickened, in particular in the manner of a mushroom head, free end (26).

7. Corner support arrangement (20) according to one of the preceding claims, **characterized in that** the fitting member (1) that is associated with the sash is provided with a rear engagement means for the coupling element (24).

8. Window, door or the like having a corner support arrangement according to one of the preceding claims.

## Revendications

1. Dispositif de palier d'angle (20) de fenêtres, portes ou analogues comportant au moins une première pièce de ferrure (21) associée à un dormant et une seconde pièce de ferrure (1) associée à un battant,
les pièces de ferrure (1, 21) étant couplées au moins pendant leur fonctionnement, et
une sécurité de décrochement (3) pour éviter une séparation accidentelle d'un élément de couplage (24) de la première pièce de ferrure (21) associée au dormant par rapport à la seconde pièce de ferrure (1) associée au battant,
**caractérisé en ce que**
la sécurité de décrochage (3) comportant une butée (28, 31) est associée à la seconde pièce de ferrure (1) de manière à coulisser longitudinalement, et
lors de la première fermeture du battant de la fenêtre, de la porte ou analogues, la butée (28, 31) coopère avec un segment d'actionnement (27, 30) de la première pièce de ferrure (21) pour faire passer la sécurité de décrochage (3) d'une position d'accrochage à une position de sécurité.

2. Dispositif de palier d'angle (20) selon la revendication 1,
**caractérisé par**
au moins une installation de blocage (11, 15) qui maintient la sécurité de décrochage (3) en position accrochée et/ou en position de sécurité.

3. Dispositif de palier d'angle (20) selon l'une des revendications précédentes,
**caractérisé en ce que**
la sécurité de décrochage (3) est en forme de tôle de sécurité installée de manière à coulisser longitudinalement sur la pièce de ferrure (1) associée au battant.

4. Dispositif de palier d'angle (20) selon l'une des revendications précédentes,
**caractérisé en ce que**
la sécurité de décrochage (3) comporte un trou oblong (8) pour recevoir l'élément de couplage (24) de la pièce de ferrure (21) associée au dormant.

5. Dispositif de palier d'angle (20) selon la revendication 4,
**caractérisé en ce que**
le trou oblong (8) présente des largeurs différentes et/ou va en diminuant à partir d'une extrémité vers l'extrémité opposée.

6. Dispositif de palier d'angle (20) selon l'une des revendications précédentes,
**caractérisé en ce que**
l'élément de couplage (24) est réalisé sous la forme d'un goujon avec une extrémité libre (26) agrandie notamment en forme de champignon.

7. Dispositif de palier d'angle (20) selon l'une des revendications précédentes,
**caractérisé en ce que**
la pièce de ferrure (1) associée au battant, comporte une prise en contredépouille pour l'élément de couplage (24).

8. Fenêtre, porte ou analogues comportant un dispositif de palier d'angle selon l'une des revendications précédentes.
